# EUROPÄISCHE PATENTSCHRIFT

(11) **EP 1 651 852 B1**
(45) Veröffentlichungstag und Bekanntmachung des Hinweises auf die Patenterteilung: **10.06.2015**
(21) Anmeldenummer: 04723151.9
(22) Anmeldetag: 25.03.2004
(51) Int. Cl.: F02G 1/043, F01B 3/00

(54) **VERFAHREN UND EINRICHTUNG ZUR UMWANDLUNG VON WÄRMEENERGIE IN MECHANISCHE ENERGIE**
METHOD AND DEVICE FOR CONVERTING HEAT ENERGY INTO MECHANICAL ENERGY
PROCEDE ET DISPOSITIF POUR TRANSFORMER DE L'ENERGIE THERMIQUE EN ENERGIE MECANIQUE

(30) Priorität: 01.04.2003 CZ 20030927
(43) Veröffentlichungstag der Anmeldung: 03.05.2006
(73) Patentinhaber: Zelezny, Eduard, 140 00 Praha 4 (CZ); Tolarova, Simona, 140 00 Praha 4 (CZ); Zelezny, Filip, 140 00 Praha 4 (CZ)
(72) Erfinder: Zelezny, Eduard, 140 00 Praha 4 (CZ)
(74) Vertreter: Fischer, Michael
(86) Internationale Anmeldenummer: PCT/CZ2004/000015
(87) Internationale Veröffentlichungsnummer: WO 2004/088114

(56) Entgegenhaltungen:
- WO-A-03/012257
- WO-A-03/102403
- DE-A- 4 301 036
- US-A- 4 009 573

## Beschreibung

Die Erfindung betrifft ein Verfahren zur Umwandlung von Wärmeenergie in mechanische Energie durch Volumen-, Druck- und Temperaturänderung des Arbeitsmediums, insbesondere Gase in mehreren Stufen sowie eine Einrichtung für die Durchführung dieses Verfahrens.

Ein solches Verfahren und eine solche Einrichtung ist z.B. in den Dokumenten WO 03/102403 A und WO 03/012257 A offenbart.

Es sind Verfahren zur Umwandlung von Wärmeenergie in mechanische Energie bekannt, bei denen sich der Druck und die Temperatur des Arbeitsmediums in einem Arbeitsraum mit einem veränderlichen Volumen verändern. Bei sich verkleinerndem Volumen erhöhen sich Druck und Temperatur, und das sowohl in Folge der angeführten Volumenänderung als auch - und das besonders - in der letzten Phase der Volumenverkleinerung bzw. in der ersten Phase der wiederholten Volumenvergrößerung durch zusätzliche Zufuhr von Wärmeenergie entweder von außen oder durch Wärmeentwicklung im Medium innerhalb des Arbeitsraumes (zum Beispiel durch Verbrennung). Bei wiederholter Volumenvergrößerung wird durch den Druck, der durch die Volumenverkleinerung im geschlossenen Arbeitsraum entsteht, nach Abzug der Verluste eine für die anschließende Volumenverkleinerung notwendige Arbeit ausgeführt, während der Druck, der durch die zusätzliche Zufuhr von Wärmeenergie entsteht, ebenfalls nach Abzug der Verluste die resultierende mechanische Arbeit verrichtet. Bei einem ständig geschlossenen Arbeitsraum würde in Folge der zusätzlichen Zufuhr von Wärmeenergie die Temperatur des Mediums am Ende einer Volumenvergrößerung und somit auch zu Beginn der nachfolgenden Volumenverkleinerung immer größer sein als die Temperatur am Beginn des vorherigen Prozesses der Volumenvergrößerung. Somit würde die Temperatur des Mediums bei Wärmezufuhr von außen eine Temperatur erreichen, bei der Wärme von außen zugeführt wird, und die Temperaturdifferenz und somit auch die Menge zugeführter Wärme würden, Verluste nicht mitgerechnet, bei Null liegen. Die Wärmezufuhr durch Vorgänge im Medium würde jedoch bei einem geschlossenen Arbeitsraum aufgrund von Sauerstoffmangel zum Stehen kommen. Daher muss der Arbeitsraum für die Ableitung des verwendeten Mediums und die Zuleitung frischen Mediums für einen bestimmten Zeitraum geöffnet werden, und das sowohl zu Beginn der Volumenverkleinerung oder davor, als auch zum Ende der Volumenvergrößerung oder danach. Der Arbeitsprozess von Druck- und Temperaturänderungen bei Volumenverkleinerung und Volumenvergrößerung erfolgt in zwei Takten. Wenn zu diesen zwei Takten noch zwei weitere hinzugefügt werden, d.h. Volumenvergrößerung für die Zuleitung des verwendeten Mediums und Volumenverkleinerung für die Ableitung des verwendeten Mediums, handelt es sich um einen Viertaktprozess zur Umwandlung von Wärmeenergie in mechanische Energie. Wenn die Zuleitung und Ableitung des Mediums zu Beginn des einen Taktes bzw. zum Ende des zweiten Taktes erfolgt, handelt es sich um einen Zweitaktprozess. Alle diese Vorgänge laufen nach dem bekannten Stand der Technik in einem Arbeitsraum ab, der in Ausnahmefällen in zwei Teile unterteilt ist.

Gemäss dem erfindungsgemäßen Verfahren zur Umwandlung von Wärmeenergie in mechanische Energie durch Volumen-, Druck- und Temperaturänderung des Arbeitsmediums wird das Arbeitsmedium in die erste Stufe unter Volumenvergrößerung der ersten Stufe angesaugt, woraufhin das Arbeitsmedium bei Volumenverkleinerung der ersten Stufe in die zweite Stufe unter Vergrößerung des Volumens der zweiten Stufe überführt wird, woraufhin das Arbeitsmedium bei Volumenverkleinerung der zweiten Stufe über die dritte Stufe unter gleichzeitiger Wärmezufuhr in die vierte Stufe unter Vergrößerung des Volumens der vierten Stufe überführt wird, woraufhin es von der vierten Stufe unter Verkleinerung des Volumens der vierten Stufe in die fünfte Stufe überführt wird und in dieser fünften Stufe unter Vergrößerung des Volumens der fünften Stufe expandiert wird. Mit Vorteil wird das Arbeitsmedium unter Volumenverkleinerung der zweiten Stufe über die dritte Stufe unter gleichzeitiger Erhitzung direkt in die fünfte Stufe überführt. Mit Vorteil wird das Arbeitsmedium bei Überführung von der ersten Stufe in die zweite Stufe abgekühlt. Mit Vorteil wird das Arbeitsmedium aus der fünften Stufe unter Verkleinerung des Volumens der fünften Stufe und gleichzeitiger Abkühlung in die erste Stufe unter gleichzeitiger Vergrößerung des Volumens der ersten Stufe überführt. Mit Vorteil wird das Arbeitsmedium aus der fünften Stufe unter Verkleinerung des Volumens der fünften Stufe zu der dritten Stufe überführt und für den Erwärmungsprozess verwendet. Mit Vorteil wird das Arbeitsmedium unter Verkleinerung des Volumens der fünften Stufe und/oder bei gleichzeitiger Abkühlung aus der fünften Stufe direkt in die zweite Stufe unter Vergrößerung des Volumens der zweiten Stufe überführt. Bei der Einrichtung zu einer mehrstufigen Umwandlung von Wärmeenergie in mechanische Energie durch Volumen-, Druck- und Temperaturänderung des Arbeitsmediums ist die dritte Stufe mindestens gemäss der Erfindung als ein Arbeitsraum mit unveränderlichem Volumen gebildet, während die anderen Stufen als Arbeitsräume mit veränderlichem Volumen, insbesondere als Drehkolbenmaschinen gebildet, und im Sinne des Durchgangs des Arbeitsmediums hintereinander angeordnet sind, zum Teil vor der dritten Stufe und zum Teil nach dieser Stufe. Mit Vorteil ist das maximale Volumen der ersten Stufe größer als das maximale Volumen der zweiten Stufe, wobei das maximale Volumen der fünften Stufe größer ist als das maximale Volumen der vierten Stufe und wobei das maximale Volumen der fünften Stufe größer als das maximale Volumen der ersten Stufe oder gleich groß wie das maximale Volumen der ersten Stufe ist. Mit Vorteil ist die fünfte Stufe mit der ersten Stufe vereinigt. Mit Vorteil ist die dritte Stufe als Verbrennungskammer und/oder als Wärmetauscher gebildet. Mit Vorteil ist die fünfte Stufe mit einem Ansaugventil versehen. Mit Vorteil ist ein Kühler zwischen der ersten Stufe und der zweiten Stufe sowie zwischen der fünften Stufe und der ersten Stufe zwischengeschaltet und ein Kühler zwischen der vereinigten Stufe und der zweiten Stufe zwischengeschaltet.

Die Erfindung wird auf der beigefügten Zeichnung näher dargestellt. Abbildung 1 zeigt die Grundausführung der Erfindung, auf der Abbildung 2 wird eine Modifikation mit Kühler zwischen der ersten und der zweiten Stufe sowie zwischen der fünften und der ersten Stufe dargestellt. Die Abbildung 3 zeigt die Ausführung, in der die erste Stufe mit der fünften Stufe vereinigt ist und ein Kühler zwischen der fünften und der zweiten Stufe zwischengeschaltet ist.

Gemäss der Abbildung 1 wird das Arbeitsmedium in die erste Stufe 1 unter Vergrößerung des Volumens der ersten Stufe 1 eingeführt, woraufhin es bei Volumenverkleinerung der ersten Stufe 1 durch Vergrößerung des Volumens der zweiten Stufe in die zweite Stufe 2 übergeht. Dann geht das Arbeitsmedium bei Volumenverkleinerung der zweiten Stufe 2 in die dritte Stufe 3 über. Beim Durchgang durch die dritte stufe 3 wird dem Arbeitsmedium Wärme zugeführt - entweder von innen durch Verbrennung von Kraftstoff im Arbeitsmedium, oder von außen durch Erhitzen der dritten Stufe, zum Beispiel durch einen äußeren Verbrennungsvorgang. Aus der dritten Stufe 3 wird das Arbeitsmedium in die vierte Stufe 4 überführt deren Volumen sich gleichzeitig vergrößert, woraufhin das Arbeitsmedium aus der vierten Stufe 4 unter Verkleinerung des Volumens der vierten Stufe in die fünfte Stufe 5 übergeht. In dieser fünften Stufe 5 expandiert das Arbeitsmedium unter Vergrößerung des Volumens der fünften Stufe. Nach der Expansion wird das Arbeitsmedium unter Volumenverkleinerung der fünften Stufe 5 entweder nach außen oder zurück in die erste Stufe 1 geführt. Bei der Verwendung von Luft als Arbeitsmedium und bei einem äußeren Verbrennungsvorgang als Form der Wärmezufuhr für die dritte Stufe ist es vorteilhaft, für den äußeren Verbrennungsvorgang expandierte Heißluft zu verwenden. Das Verfahren entsprechend der Erfindung stellt somit einen thermodynamischen Kreisprozess mit fünf Takten dar. In einigen Fällen kann es von Vorteil sein, die vierte Stufe 4 herauszunehmen, und das Medium direkt in die fünfte Stufe zu führen und hier expandieren zu lassen. Von der Abbildung 2 ist es ersichtlicht, dass das Arbeitsmedium vorteilhaft bei der Überführung aus der ersten Stufe 1 in die zweite Stufe 2 in einem zwischengeschalteten Kühler 6 abkühlt. Bei einem geschlossenen Kreisprozess, bei dem das Arbeitsmedium aus der fünften Stufe 5 wiederum in die erste Stufe 1 geführt wird, ist es vorteilhaft, zwischen der fünften und ersten Stufe einen weiteren Kühler 7 zwischenzuschalten. In einigen Fällen ist es vom Vorteil, nach einer weiteren Ausführung der Erfindung die fünfte und die erste Stufe in einer gemeinsamen Stufe 51 zu vereinigen und das Arbeitsmedium - expandiert bei Volumenvergrößerung der vereinigten Stufe 51 - bei erneuter Verkleinerung des Volumens dieser vereinigten Stufe, in die zweite Stufe 2 bei gleichzeitiger Vergrößerung des Volumens der zweiten Stufe zu führen, und das eventuell auch über einen zwischengeschalteten Kühler 76. In diesem Fall ist der thermodynamische Kreisprozess mit fünf Takten zu einem Dreitakt-Kreisprozess modifiziert worden.

Die Einrichtung zur Ausführung des beschriebenen Verfahrens zur Umwandlung von Wärmeenergie in mechanische Energie ist entsprechend der Erfindung derart angeordnet, dass die dritte Stufe 3 mindestens als ein Arbeitsraum mit unveränderlichem Volumen gebildet ist, während die anderen Stufen 1, 2, 4, 5, 51 als Arbeitsräume mit veränderlichem Volumen gebildet sind. Es ist vorteilhaft, dass alle Stufen, mit Ausnahme der dritten Stufe, als Drehkolbenmaschine ausgeführt sind, bei welchen bei Drehung des Drehkolbens sich über die, durch seine Scheitelkanten verbundene Fläche, das Volumen des, durch diese Fläche und die gegenüberliegende Innenwand des Zylinders , in dem sich der Kolben dreht, abgegrenzten Raumes, zyklisch vergrößert und verkleinert. Hierbei ist das maximale Volumen der ersten Stufe 1 größer als das maximale Volumen der zweiten Stufe 2, des weiteren ist das maximale Volumen der fünften Stufe 5 größer als das maximale Volumen der vierten Stufe 4 und das maximale Volumen der fünften Stufe 5 ist größer als das maximale Volumen der ersten Stufe 1 bzw. gleich groß wie das maximale Volumen der ersten Stufe 1. Das maximale Volumen der vereinigten Stufe 51 ist größer als das maximale Volumen der vierten Stufe 4 und größer als das maximale Volumen der zweiten Stufe 2. Die dritte Stufe 3 dient als Verbrennungskammer und/oder als Wärmetauscher. Das Arbeitsmedium wird zuerst in das sich vergrößernde Volumen der ersten Stufe 1 eingeführt (zum Beispiel durch Ansaugen). Nach Erreichen des Maximums beginnt sich das Volumen dieser Stufe zu verkleinern und das Arbeitsmedium wird in das sich vergrößernde Volumen der zweiten Stufe 2 verdrängt. Da das maximale Volumen der zweiten Stufe 2 vielfach kleiner ist, als das maximale Volumen der ersten Stufe 1, ändert sich der Zustand des Arbeitsmediums derart, dass es nach dem Übergang aus der ersten Stufe 1 in die zweite Stufe 2 einen höheren Druck aufweist und weist auch eine höhere Temperatur auf. Wenn ein zu großer Temperaturanstieg unerwünscht ist, kann zwischen beiden Stufen der Kühler 6 zwischengeschaltet werden, wie auf Bild 2 dargestellt ist. Bei erneuter Volumenverkleinerung der zweiten Stufe 2 wird das Arbeitsmedium aus dieser Stufe über die dritte Stufe 3 in die vierte Stufe 4 mit sich vergrößerndem Volumen derletzen überführt. In der dritten Stufe 3 wird dem Arbeitsmedium Wärme zugeführt - entweder durch einen äußeren Verbrennungsvorgang, wobei diese Stufe als Wärmetauscher dient, oder durch innere Verbrennung, ähnlich wie in Verbrennungskammern von Turbinen, jedoch mit bedeutend höheren Drücken. Da das maximale Volumen der vierten Stufe 4 in der Regel gleich groß ist wie das maximale Volumen der zweiten Stufe 2, wird das Arbeitsmedium im Endzustand in der vierten Stufe 4 nach der Erwärmung in der dritten Stufe 3 einen höheren Druck und eine höhere Temperatur aufweisen im Vergleich zum Anfangszustand in der zweiten Stufe. Aus dem sich verkleinernden Volumen der vierten Stufe 4 expandiert dann das Arbeitsmedium in das sich vergrößernde Volumen der fünften Stufe 5, wobei Arbeit verrichtet wird. Es ist natürlich möglich, die Einrichtung entsprechend der Erfindung derart zu modifizieren, dass das maximale Volumen der vierten Stufe 4 größer ist als das maximale Volumen der zweiten Stufe 2, somit kommt es zwischen beiden Stufen zu einer teilweisen isobaren bis isothermischen Expansion, und das Verfahren entsprechend der Erfindung ähnelt dann dem Carnotschen Kreisprozess. Im Extremfall kann die vierte Stufe komplett herausgenommen werden, und das Arbeitsmedium kann aus der zweiten Stufe 2 unter Erhitzen in der dritten Stufe 3 direkt in der fünften Stufe 5 expandieren. Die dritte Stufe hat ein Volumen, das ungleich Null ist, daher kommt es, wenn keine Wärme zugeführt wird, am Beginn der Zufuhr des Arbeitsmediums zu einer teilweisen Expansion und nach Überführung durch die dritte Stufe hat das Arbeitsmedium in der vierten Stufe einen niedrigeren Druck und eine niedrigere Temperatur als in der zweiten Stufe. In Folge dieses geringeren Druckes entnimmt die vierte Stufe von der dritten Stufe verhältnismäßig weniger gewichtsbezogene Menge an Arbeitsmedium, als aus der zweiten Stufe in die dritte Stufe übertragen wurde. Die verbleibende Menge bildet bzw. erhöht den Restdruck in der dritten Stufe. Entsprechend der Größe der dritten Stufe erhöht sich somit auch ohne Wärmezufuhr der Druck in der dritten Stufe sehr schnell derart, dass es bei der Überführung des Arbeitsmediums aus der zweiten in die vierte Stufe (über die dritte Stufe) zu keiner Expansion mehr kommt, und die Wärme unter Druck (bedingt durch Kompression des Arbeitsmediums aus der ersten Stufe in die zweite Stufe) zugeführt werden kann. Daher kann die dritte Stufe sowohl als Verbrennungskammer mit kleiner Außenfläche (zur Verhinderung von Wärmeverlusten) als auch als Wärmetauscher mit großer Fläche (um so viel Wärme wie möglich zu übertragen) dimensioniert werden. Damit in der dritten Stufe so viel Wärme wie möglich übertragen und die für die Kompressionsphase des Kreisprozess aufgewendete Arbeit verringert werden kann, muss, wenn möglich, die Temperatur bei der Überführung aus der ersten in die zweite Phase herabgesetzt werden. Das wird entsprechend der Erfindung ermöglicht, indem zwischen der ersten Stufe 1 und der zweiten Stufe 2 der Kühler 6 zwischengeschaltet wird. Bei einem geschlossenen Kreislauf, bei dem das Arbeitsmedium aus der fünften Stufe 5 zurück in die erste Stufe 1 geführt wird, ist es vorteilhaft, zwischen beiden Stufen einen weiteren Kühler 7 zwischenzuschalten. Bei erfindungsgemäßer Anordnung kann unabhängig von der Größe des Kompressionsverhältnisses die Größe des Expansionsverhältnisses gewählt werden. Somit kann man das komprimierte und erhitzte Arbeitsmedium bis zum Druck der Umgebung expandieren lassen, wodurch ein guter Wirkungsgrad des Kreisprozesses erzielt wird. Bei vorgegebener Größe des Expansionsverhältnisses entspricht der Druck am Ende der Expansion dem Druck zu seinem Anfang und daher kann der Druck bei geringerer Wärmezufuhr am Ende der Expansion unter den Druck der Umgebung fallen. Wenn dieser Druckabfall nicht erwünscht ist, kann ein weiteres Merkmal der Erfindung zur Anwendung kommen, dass das Arbeitsmedium am Ende der Expansion mit einem Ansaugventil 8 angesaugt wird. Der nach dem Verfahren und der Einrichtung entsprechend der Erfindung realisierte Arbeitskreisprozess ist somit ein Fünftakt-Kreisprozess. Bei einer bestimmten Größe des Expansionsverhältnisses in der fünften Stufe 5, d.h. des Verhältnisses zwischen den maximalen Volumina der fünften und vierten Stufe, sinkt am Ende der Expansion nicht nur der Druck, sondern auch die Temperatur auf einen Wert, der fast dem Wert der Umgebung entspricht. Die fünfte Stufe 5 und die erste Stufe 1 können im Falle eines geschlossenen Kreisprozesses und bei einer äußeren Erwärmung des Arbeitsmediums in der dritten Stufe 3 entsprechend eines weiteren Merkmals der Erfindung nach Abbildung 3 vereinigt werden und das Arbeitsmedium kann nach der Expansion in der vereinigten Stufe 51 in die zweite Stufe 2 über einen zwischengeschalteten Kühler 76 geführt und gleichzeitig komprimiert werden. Auch in diesem Fall ist es vorteilhaft, die vereinigte Stufe 51 mit dem Ansaugventil 8 zu versehen. Im Rahmen der Erfindung kann also der Fünftakt-Kreisprozess in einigen Fällen zu einem Dreitakt-Kreisprozess modifiziert werden.

Die Erfindung zeigt sowohl nach den Beispielen der Ausführung als auch nach anderen sich aus den Patentansprüchen ergebenden Ausführungen im Vergleich mit bekannten thermischen Motoren (insbesondere mit Viertakt-Kreisprozess) seine Vorteile darin, dass höhere Arbeitsdrücke und Arbeitstemperaturen als bei Turbinenmotoren, sowie ein längerer Zeitraum zur Erhitzung des komprimierten Arbeitsmediums und auch niedrigere Drücke und Temperaturen am Ende der Expansion als bei bisher bekannten Kolbenmotoren ermöglicht werden. Das Ergebnis liegt in einem höheren Wirkungsgrad des Kreisprozesses sowie in einer geringeren Lärmentwicklung und geringeren Emission von Kohlenstoff- und Stickstoffoxiden bei der Erhitzung des Arbeitsmediums durch innere oder äußere Verbrennung. Die Erfindung kann auch vorteilhaft für die Umwandlung von Sonnenenergie in mechanische Energie verwendet werden.

## Patentansprüche

1. Verfahren zu einer mehrstufigen Umwandlung von Wärmeenergie in mechanische Energie durch Volumen-, Druck- und Temperaturänderung des Arbeitsmediums, insbesondere der Gase,
**gekennzeichnet dadurch, dass** das Arbeitsmedium in die erste Stufe unter Volumenvergrößerung der ersten Stufe angesaugt wird, woraufhin das Arbeitsmedium bei Volumenverkleinerung der ersten Stufe in die zweite Stufe unter Vergrößerung des Volumens der zweiten Stufe überführt wird, woraufhin das Arbeitsmedium bei Volumenverkleinerung der zweiten Stufe über die dritte Stufe mit einem unveränderlichen Volumen unter gleichzeitiger Wärmezufuhr in die vierte Stufe unter Vergrößerung des Volumens der vierten Stufe überführt wird, woraufhin das Arbeitsmedium von der vierten Stufe unter Verkleinerung des Volumens der vierten Stufe in die fünfte Stufe überführt wird, in dieser fünften Stufe das Arbeitsmedium unter Vergrößerung des Volumens der fünften Stufe expandiert wobei die Arbeit verrichtet wird und nach der Expansion unter Volumenverkleinerung der fünften Stufe von der fünften Stufe abgeführt wird.

2. Verfahren zu einer mehrstufigen Umwandlung von Wärmeenergie in mechanische Energie nach Anspruch 1,
**gekennzeichnet dadurch, dass** das Arbeitsmedium unter Volumenverkleinerung der zweiten Stufe über die dritte Stufe unter gleichzeitiger Erhitzung direkt in die fünfte Stufe überführt wird.

3. Verfahren zu einer mehrstufigen Umwandlung von Wärmeenergie in mechanische Energie nach Anspruch 1 oder 2,
**gekennzeichnet dadurch, dass** das Arbeitsmedium beim Überführung von der ersten Stufe in die zweite Stufe abgekühlt wird.

4. Verfahren zu einer mehrstufigen Umwandlung von Wärmeenergie in mechanische Energie nach einem der Ansprüche 1 bis 3,
**gekennzeichnet dadurch, dass** das Arbeitsmedium aus der fünften Stufe unter Verkleinerung des Volumens der fünften Stufe und gleichzeitiger Abkühlung in die erste Stufe unter gleichzeitiger Vergrößerung des Volumens der ersten Stufe überführt wird.

5. Verfahren zu einer mehrstufigen Umwandlung von Wärmeenergie in mechanische Energie nach einem der Ansprüche 1 bis 3,
**gekennzeichnet dadurch, dass** das Arbeitsmedium aus der fünften Stufe unter Verkleinerung des Volumens der fünften Stufe zu der dritten Stufe überführt wird und für den Erwärmungsprozess verwendet wird.

6. Verfahren zu einer mehrstufigen Umwandlung von Wärmeenergie in mechanische Energie nach dem Anspruch 1,
**gekennzeichnet dadurch, dass** das Arbeitsmedium unter Verkleinerung des Volumens der fünften Stufe und/oder bei gleichzeitiger Abkühlung aus der fünften Stufe direkt in die zweite Stufe unter Vergrößerung des Volumens der zweiten Stufe überführt wird.

7. Einrichtung zu einer mehrstufigen Umwandlung von Wärmeenergie in mechanische Energie durch Volumen-, Druck- und Temperaturänderung des Arbeitsmediums nach einem der Ansprüche 1 bis 6,
**gekennzeichnet dadurch, dass** die dritte Stufe (3) als mindestens ein Arbeitsraum mit unveränderlichem Volumen gebildet ist, während die anderen Stufen (1, 2, 4, 5) als Arbeitsräume mit veränderlichem Volumen gebildet sind, insbesondere als Drehkolbenmaschine, und im Sinne des Durchgangs des Arbeitsmediums hintereinander angeordnet sind, zum Teil vor der dritten Stufe (3) und zum Teil nach dieser Stufe.

8. Einrichtung zu einer mehrstufigen Umwandlung von Wärmeenergie in mechanische Energie nach dem Anspruch 7,
**gekennzeichnet dadurch, dass** das maximale Volumen der ersten Stufe (1) größer ist als das maximale Volumen der zweiten Stufe (2), wobei das maximale Volumen der fünften Stufe (5) größer ist als das maximale Volumen der vierten Stufe (4) und wobei das maximale Volumen der fünften Stufe (5) größer als das maximale Volumen der ersten Stufe (1) ist oder gleich groß wie das maximale Volumen der ersten Stufe (1) ist.

9. Einrichtung zu einer mehrstufigen Umwandlung von Wärmeenergie in mechanische Energie nach dem Anspruch 7 oder 8,
**gekennzeichnet dadurch, dass** die fünfte Stufe (5) mit der ersten Stufe (1) vereinigt ist.

10. Einrichtung zu einer mehrstufigen Umwandlung von Wärmeenergie in mechanische Energie nach einem der Ansprüche 7 bis 9,
**gekennzeichnet dadurch, dass** die dritte Stufe (3) als Verbrennungskammer und/oder als Wärmetauscher gebildet ist.

11. Einrichtung zu einer mehrstufigen Umwandlung von Wärmeenergie in mechanische Energie nach einem der Ansprüche 7 bis 10,
**gekennzeichnet dadurch, dass** die fünfte Stufe (5) mit einem Ansaugventil (8) versehen ist.

12. Einrichtung zu einer mehrstufigen Umwandlung von Wärmeenergie in mechanische Energie nach einem der Ansprüche 7 bis 11,
**gekennzeichnet dadurch, dass** ein Kühler (6, 7) zwischen der ersten Stufe (1) und der zweiten Stufe (2) sowie zwischen der fünften Stufe (5) und der ersten Stufe (1) zwischengeschaltet ist und ein Kühler (76) zwischen der vereinigten Stufe (51) und der zweiten Stufe (2) zwischengeschaltet ist.

## Claims

1. A method of multistage conversion of heat energy into mechanical energy by changing the volume, pressure and temperature of the work medium, especially gases,
**characterized in that**
the work medium is sucked into a first stage while increasing the volume of the first stage,
after which the work medium is transferred into the second stage, while the volume of the first stage is decreasing, and the volume of the second stage is increasing,
after which the volume of the second stage is decreasing, the working medium is transferred through the third stage with invariable volume, where heat is simultaneously supplied, into the fourth stage, the volume of which is increasing,
after which the work medium is transferred into the fifth stage, while the volume of the fourth stage is decreasing,
the work medium expanding in the fifth stage while the volume of the fifth stage increasing and work is performed and
after expansion the work medium is discharged from the fifth stage while the volume of the fifth stage is decreasing.

2. A method of multistage conversion of heat energy into mechanical energy according to claim 1
**characterized in that**
the working medium is transferred through the third stage directly into the fifth stage, while the volume of the second stage is decreasing and the work medium is simultaneously heated.

3. A method of multistage conversion of heat energy into mechanical energy according to claim 1 or 2,
**characterized in that**
when transferring the working medium from the first stage to the second stage, the working medium is cooled.

4. A method of multistage conversion of heat energy into mechanical energy according to one of the claims 1 to 3,
**characterized in that**
the work medium is transferred from the fifth stage into the first stage, while decreasing the volume of the fifth stage and simultaneous cooling the work medium and simultaneous increasing the volume of the first stage.

5. A method of multistage conversion of heat energy into mechanical energy according to one of the claims 1 to 3,
**characterized in that**
while decreasing the volume of the fifth stage the work medium is transferred from the fifth stage to the third stage and used for heating process.

6. A method of multistage conversion of heat energy into mechanical energy according to claim 1
**characterized in that**
the work medium is transferred from the fifth stage directly to the second stage while the volume of the fifth stage is decreasing and/or the work medium is simultaneously cooled and the volume of the second stage is increasing.

7. An apparatus for conversion of heat energy into mechanical energy by changing the volume, pressure and temperature of a work medium according to one of the claims 1 to 6,
**characterized in that**
the third stage (3) is created as at least one workspace with an invariable volume, while the other stages (1, 2, 4, 5) are created as workspaces with variable volume, specifically as a rotary-piston machine, and are arranged in series with respect to the passage of the work medium, some before the third stage (3) and some behind this stage.

8. An apparatus for multistage conversion of heat energy into mechanical energy according to claim 7,
**characterized in that**
the largest volume of the first stage (1) is greater than the largest volume of the second stage (2), while the largest volume of the fifth stage (5) is greater than the largest volume of the fourth stage (4) and whereas the largest volume of the fifth stage (5) is larger than the largest volume of the first stage (1) or equally as large as the largest volume of the first stage (1).

9. An apparatus for multistage conversion of heat energy into mechanical energy according to claims 7 or 8,
**characterized in that**
the fifth stage (5) is combined with the first stage (1).

10. An apparatus for multistage conversion of heat energy into mechanical energy according to one of claims 7 to 9,
**characterized in that**
the third stage (3) is created as a combustion chamber and/or heat exchanger.

11. An apparatus for multistage conversion of heat energy into mechanical energy according to one of claims 7 to 10,
**characterized in that**
the fifth stage (5) is provided with a suction valve (8).

12. An apparatus for multistage conversion of heat energy into mechanical energy according to one of claims 7 to 11,
**characterized in that**
a cooler (6, 7) is placed between the first stage (1) and the second stage (2) as well as between the fifth stage (5) and the first stage (1), and a cooler (76) is placed between the combined stage (51) and the second stage (2).

## Revendications

1. Procédé a suivre pour transformer, sur plusieurs étages, l'énergie thermique en énergie mécanique par modification du volume, de la pression et de la température d'un fluide de travail, et plus particulièrement de gaz
**caractérisé par le fait que**
le fluide de travail est aspiré dans le premier étage par augmentation du volume du premier étage,
ensuite, suite à une réduction du volume du premier étage et à une augmentation du volume du deuxième étage, le fluide de travail passe au deuxième étage,
ensuite, suite à une réduction du volume du deuxième étage et à une augmentation du volume du quatrième étage, le fluide de travail passe a travers le troisième étage à volume invariable pendant que la chaleur est apportée, pour se retrouver au quatrième étage, ensuite, suite à une réduction du volume du quatrième étage, le fluide de travail passe au cinquième étage,
dans ce cinquième étage, le fluide subit une expansion suite à une augmentation du volume du cinquième étage, ce qui entraîne la réalisation d'un travail et
une fois l'expansion terminée, suite à une réduction du volume du cinquième étage, le fluide de travail est évacué du cinquième étage.

2. Procédé a suivre pour transformer, sur plusieurs étages, de l'énergie thermique en énergie mécanique en vertu de la revendication n° 1,
**caractérisé par le fait que**
suite à une réduction du volume du deuxième étage, le fluide de travail passe au travers du troisième étage pendant que la chaleur est apportée, directement au cinquième étage.

3. Procédé a suivre pour transformer, sur plusieurs étages, de l'énergie thermique en énergie mécanique en vertu du point 1, en vertu de la revendication n° 1 ou n° 2,
**caractérisé par le fait que**
lorsqu'il passe du premier étage au deuxième étage, le fluide de travail se refroidit.

4. Procédé a suivre pour transformer, sur plusieurs étages, de l'énergie thermique en énergie mécanique en vertu d'une des revendications n° 1 à n° 3,
**caractérisé par le fait que**
suite à une réduction du volume du cinquième étage, à un refroidissement simultané et à une augmentation simultanée du volume du premier étage, le fluide de travail passe du cinquième étage au premier étage.

5. Procédé a suivre pour transformer, sur plusieurs étages, de l'énergie thermique en énergie mécanique en vertu d'une des revendications n° 1 à n° 3,
**caractérisé par le fait que**
suite à une réduction du volume du cinquième étage, le fluide de travail passe au troisième étage et il est utilisé pour le processus de chauffe.

6. Procédé a suivre pour transformer, sur plusieurs étages, de l'énergie thermique en énergie mécanique en vertu de la revendication n° 1,
**caractérisé par le fait que**
suite à une réduction du volume du cinquième étage et/ou suite à un refroidissement simultané, et suite à une augmentation du volume du deuxième étage, le fluide de travail passe directement du cinquième étage au deuxième étage.

7. Dispositif pour transformation de l'énergie thermique en énergie mécanique par modification du volume, de la pression et de la température d'un fluide de travail en vertu des revendications n° 1 à n° 6,
**caractérisé par le fait que**
le troisième étage (3) est conçu comme étant au minimum un espace de travail à volume invariable alors que les autres étages (1, 2, 4, 5) ont été conçus comme étant des espaces de travail ayant un volume variable, comme une machine à piston rotatif, et ils sont agencés les uns derrière les autres dans le sens d'écoulement du fluide de travail, en partie en amont du troisième étage (3) et en partie en aval du troisième étage.

8. Dispositif pour transformation, sur plusieurs étages, de l'énergie thermique en énergie mécanique en vertu de la revendication n° 7,
**caractérisé par le fait que**
le volume maximal du premier étage (1) est supérieur au volume maximal du deuxième étage (2), en sachant que le volume maximal du cinquième étage (5) est supérieur au volume maximal du quatrième étage, en sachant que le volume maximal du cinquième étage (5) est supérieur au volume maximal du premier étage (1) ou égal au volume maximal du premier étage (1).

9. Dispositif pour transformation, sur plusieurs étages, de l'énergie thermique en énergie mécanique en vertu de la revendication n° 7 ou n° 8,
**caractérisé par le fait que**
le cinquième étage (5) est fusionné avec le premier étage (1).

10. Dispositif pour transformation, sur plusieurs étages, de l'énergie thermique en énergie mécanique en vertu des revendications n° 7 à n° 9,
**caractérisé par le fait que**
le troisième étage (3) a été conçu comme étant une chambre de combustion et/ou comme étant un échangeur de chaleur.

11. Dispositif pour transformation, sur plusieurs étages, de l'énergie thermique en énergie mécanique en vertu des revendications n° 7 à n° 10,
**caractérisé par le fait que**
le cinquième étage (5) est équipé d'une soupape (8) d'aspiration.

12. Dispositif pour transformation, sur plusieurs étages, de l'énergie thermique en énergie mécanique en vertu des revendications n° 7 à n° 11,
**caractérisé par le fait que**
un refroidisseur (6, 7) est placé entre le premier étage (1) et le deuxième étage (2), tout comme entre le cinquième étage (5) et le premier étage (1) et qu'un refroidisseur (76) est placé entre l'étage fusionné (51) et le deuxième étage (2).
